# EUROPÄISCHE PATENTSCHRIFT

(11) **EP 2 206 125 B1**
(45) Veröffentlichungstag und Bekanntmachung des Hinweises auf die Patenterteilung: **17.02.2016**
(21) Anmeldenummer: 08801205.9
(22) Anmeldetag: 20.08.2008
(51) Int. Cl.: H01F 7/18, H02H 1/00, H02J 9/06

(54) **LASTHEBEMAGNET UND VERFAHREN ZUR NOTSTROMVERSORGUNG**
LIFTING MAGNET AND METHOD FOR EMERGENCY POWER SUPPLY
AIMANT DE LEVAGE DE CHARGES ET PROCEDE D'ALIMENTATION ELECTRIQUE DE SECOURS

(30) Priorität: 29.10.2007 DE 102007051944
(43) Veröffentlichungstag der Anmeldung: 14.07.2010
(73) Patentinhaber: Egon Evertz K.G. (GmbH & CO), 42651 Solingen (DE)
(72) Erfinder: EVERTZ, Egon, 42653 Solingen (DE)
(74) Vertreter: Vomberg, Friedhelm
(86) Internationale Anmeldenummer: PCT/DE2008/001382
(87) Internationale Veröffentlichungsnummer: WO 2009/056084

(56) Entgegenhaltungen:
- EP-A2- 0 564 149
- DE-C- 690 349
- GB-A- 191 030 075
- US-A- 3 454 781
- US-A- 4 387 305
- US-A1- 2006 192 433

## Beschreibung

Die Erfindung betrifft einen Lasthebemagnet mit einer bei Netzspannungsabfall oder bei Netzspannungsausfall wirksamen Notstromquelle, die aus einer Speichereinrichtung für elektrische Ladung besteht, und mit einem Relais, mittels dessen die Notstromquelle mit der Netzspannung verbunden wird, wobei bei Aktivierung der Notstromquelle ein Warnsignal ausgelöst wird.

Ferner betrifft die Erfindung ein Verfahren zur Notstromversorgung eines Lasthebemagneten mit einer Netzspannung, einem Relais und einer Notstromquelle, wobei bei Fehlern der Netzspannung die Notstromquelle mittels des Relais mit der Netzspannung verbunden wird.

Ein solcher Lasthebemagnet und ein solches Verfahren zur Notstromversorgung sind aus der GB 30075 A bekannt.

Lasthebemagnete zum Heben, Wenden und Transportieren von Schwerlastkörpern aus weichmagnetischem Material, insbesondere von Brammen, Coils oder anderen weichmagnetischen Schwerlasten sind aus dem Stand der Technik bekannt. Solche Magnete können zum Teil hohe Tragkräfte aufwenden, die es ermöglichen, Gesamtlasten bis zu 80 Tonnen zu halten.

Häufig werden Elektromagnete an Laufkatzen, Kranen oder ähnlichen Hubwerken befestigt, die dann eine maximale Tragkraft aufwenden müssen, die sich zusammensetzt aus dem Gewicht des verwendeten Elektromagneten und dem Gewicht zu hebenden bzw. zu fördernden Last. Aus diesem Grund ist man bereits bestrebt, das Gewicht der Elektromagnete möglichst gering zu halten, was durch entsprechende Materialwahl, z. B. Aluminium statt Kupfer, realisiert werden kann.

Nach wie vor ungelöst ist hingegen das Problem, wie eine Notstromversorgung bereitgestellt werden kann, die im Falle eines Stromausfalls des vorhandenen Netzwerkes so schnell wirksam wird, dass ein Herabfallen der anhängenden Last vermieden wird. Bei den hier in Rede stehenden im Gleichstrom betriebenen Elektromagneten bietet sich zunächst - und wie prinzipiell in der GB 30075 A beschrieben - ein Akkumulator an, der parallel zur Netzspannungsquelle geschaltet ist und der über eine Umschalteinrichtung bei einem Absinken der Netzspannung eingeschaltet wird. Da jedoch über eine gewisse Zeitdauer relativ hohe Ströme bereitgestellt werden müssen, ergibt sich eine hohe Batteriekapazität, die sich nur mit einem entsprechenden Akkumulator-Gewicht realisieren lässt. Dieses Gewicht tritt als zusätzliche Last auf, was die Gesamtkapazität der verwenden Laufkatze oder des Krans entsprechend minimiert.

Zur Vermeidung einer Unfallgefahr für Personen, die sich in einer Halle im Bereich des Elektromagneten bewegen, ist es daher Aufgabe der vorliegenden Erfindung, ein Notstromaggregat und ein Verfahren zur Notstromversorgung bereitzustellen, das kurzzeitige Spannungsausfälle oder Spannungsabfälle wirksam überbrückt und im Falle eines totalen Stromausfalls eine zeitlang von mindestens 5 Sekunden, vorzugsweise 10 Sekunden und mehr, eine für das Halten der Last erforderliche elektrische Leistung liefert. Das Notstromaggregat soll ein möglichst geringes Gewicht besitzen.

Diese Aufgabe wird durch einen Lasthebemagneten nach Anspruch 1 und ein Verfahren nach Anspruch 8 gelöst.

Als Notstromquelle wird eine Mehrzahl von Hochleistungskondensatoren, vorzugsweise Doppelschichtkondensatoren, vorgeschlagen. Unter den Hochleistungskondensatoren werden solche Kondensatoren verstanden, die in der Literatur als Super- oder Ultra-Kondensatoren bezeichnet werden. Ein solcher Hochleistungskondensator wird beispielsweise in der US 7,033,406 B2 - dort allerdings mit einer anderen Anwendung - beschrieben. Die hohe Kapazität der Doppelschichtkondensatoren basiert auf der Dissoziation von Ionen in einem flüssigen Elektrolyt und einer großen Elektrodenoberfläche. Die Kondensatore bestehen aus zwei Elektroden, die mit einem Elektrolyten benetzt werden. Beim Anlegen einer Spannung, die kleiner ist als die Zersetzungsspannung des Elektrolyten, sammeln sich an beiden Elektroden Ionen unterschiedlicher Polarisation, womit eine Zone von unbeweglichen Ladungsträgern mit einer Schichtdicke von wenigen Moleküllagen gebildet wird. Durch Verwendung von Stoffen mit einer großen Oberfläche, wie z. B. Aktivkohle, lassen sich inzwischen Kapazitäten erreichen, die bis zu 5.000 Farad (F) betragen. An solchen Hochleistungskondensatoren können bei maximalen Spannungen bis zu 2,5 V hohe Ströme bis 500 A erreicht werden, die kurzzeitig bei elektrischen Lasthebemagneten ausreichen, um die Last mehrere Sekunden lang zu halten, die dann ausreichen, dass sich das Bedienungspersonal, welches sich unter der schwebenden Last aufhält, schnell in Sicherheit bringt.

Vorzugsweise ist ein Spannungsdetektor in Verbindung mit einer Steuerschaltung vorgesehen, der bei Abfall der Netzspannung unter einen vorgebbaren Wert die Spannungsversorgung von der Verbindung zur Netzspannung zum Hochleistungskondensator umschaltet. Soweit es sich nur um einen kurzzeitigen Spannungsabfall handelt, sorgt der Spannungsdetektor bei Überschreiten einer Mindestspannung der Netzstromquelle abermals für ein Umschalten auf die Netzspannung. In diesem Fall dienen die Hochleistungskondensatoren, von denen zur Erreichung einer Netzspannung von 220 V beispielsweise 88 Hochleistungskondensatoren parallel geschaltet sind, für die Bereitstellung der Betriebsspannung.

Nach einer weiteren Ausgestaltung der Erfindung ist vorgesehen, dass der Abfall der Netzspannung unter einem vorgebbaren Wert ein akustisches und/oder optisches Warnsignal ausgelöst wird. Dieses Warnsignal zeigt den Personen, die sich im Wirkungsbereich des Elektromagneten aufhalten, deutlich an, dass ein Herabfallen der Last droht. Soweit es sich nur um einen kurzzeitigen Spannungsabfall handelt, der durch die Hochleistungskondensatoren überbrückt werden kann, werden die Warnsignale bei Zurückschalten auf den Netzspannungsbetrieb abgestellt. Die notwendige Stromversorgung für die Warnsignale kann bei einem Spannungsabfall zunächst noch von der Netzspannungsquelle und nach dem Umschalten von den Hochleistungskondensatoren aufgewendet werden.

Nach einer weiteren Ausgestaltung der Erfindung werden die Hochleistungskondensatoren beim Einschalten des Elektromagneten aufgeladen und im fortdauernden Netzbetrieb periodisch wieder aufgeladen, damit einem nicht vermeidbaren Ladungsverlust der Kondensatoren entgegengewirkt wird.

Der wesentliche Grundgedanke der vorliegenden Erfindung besteht darin, dass die im Arbeitsbereich des Lasthebemagneten, insbesondere untere einer schwebenden Last befindlichen Personen frühzeitig gewarnt werden, damit sie sich vor dem drohenden Herabfallen der Last in Sicherheit bringen können. Die Art des hierzu dienenden Warnsignals ist nebensächlich, sofern das Warnsignal deutlich wahrnehmbar ist.

Erfindungsgemäß ist vorgesehen, die Netzspannung mit einem Sender und einem Empfänger zu verbinden , wobei der Empfänger ein Relais aufweist, mittels dem die Notstromquelle zur Netzspannung umschaltbar ist, wobei die Notstromquelle vorzugsweise direkt auf dem Elektromagneten angeordnet ist. Es ist vorgesehen, dass der Sender Frequenzen von 50 bis 150 kHz, vorzugsweise 100 kHz moduliert und von dem Empfänger empfangen wird.

Diese vorteilhafte Ausgestaltung ist für den Fall eines Stromausfalls oder eines Kabelbruches vorgesehen, denn dann empfängt der Empfänger nicht das von dem Sender modulierte Prüfsignal, so dass ein rasches Zuschalten der Notstromquelle möglich ist. Um bei einem eventuell auftretenden Kabelbruch die Notstromversorgung ermöglichen zu können, darf das Kabel nicht zwischen dem Notstromversorger und dem Lasthebemagneten unterbrochen werden. Um die Wahrscheinlichkeit dafür zu minimieren, ist die Notstromquelle direkt oder zumindest so dicht wie möglich an dem Lasthebemagneten angeordnet. Für diese Art der "Kabelbruchüberprüfung" hat sich eine Prüfsignalfrequenz von 50 bis 150 kHz, insbesondere 100 kHz, als besonders vorteilhaft erwiesen. Prinzipiell sind allerdings auch größere oder kleinere Frequenzen geeignet.

Lasthebemagneten der beanspruchten Art werden in der Regel in großen Werkshallen verwendet, wo aufgrund der vielen Geräte eine Vielzahl von Warneinrichtungen vorhanden sind. Der Warneffekt einer Sirene oder einer Leuchte ist erfahrungsgemäß wirkungsvoller, wenn er direkt an dem Gefahrenherd erzeugt wird, da die zu warnenden Personen erkennen können, woher die Gefahr rührt. Daher ist vorzugsweise vorgesehen, die Sirene und/oder die Warnleuchte an dem Elektromagneten, oder zumindest so dicht wie möglich an diesem, anzuordnen.

Die folgende Tabelle zeigt bevorzugte technische Daten der beanspruchten Vorrichtung.

| | |
|---|---|
| Eingangsspannung: | ± 110 VDC / ± 220 VDC |
| Modulationsfrequenz: | 100 kHz |
| Potentialfreier Kontakt: | 250 VAC / 6 A |
| Dauer Alarmton: | > 10 s |
| Lautstärkepegel: | > 65 dB (A) |
| Betrieb nach Abschalten: | > 20 s |
| Halten der Last bei Fehler: | > 5 s |
| Reaktionszeit nach Signalausfall: | < 50 ms |

Zur Lösung der der Erfindung zugrunde liegenden Aufgabe wird ferner ein Verfahren zur Notstromversorgung eines Lasthebemagneten mit einer Netzspannung, einem Sender, einem Empfänger mit einem Relais und einer Notstromquelle vorgeschlagen. Erfindungsgemäß ist vorgesehen, dass der Sender ein (hoch)-frequentes Prüfsignal auf die Netzspannung moduliert, das von einem mit der Netzspannung verbundenen Empfänger empfangen und ausgewertet wird, wobei der Empfänger ein Relais aufweist, mittels dessen die Notstromquelle mit der Netzspannung verbunden wird, wenn der Empfänger das zu empfangende Prüfsignal nicht empfängt.

Insbesondere bei Kabelbrüchen wird mit dem erfindungsgemäßen Verfahren ein rasches und sicheres Zuschalten der Notstromquelle gewährleistet.

Vorzugsweise ist in dem Netzstromkreis ein Amperemeter angeordnet, das während des Betriebes die Stromstärke innerhalb des Netzstromkreises misst. Bei Unterschreiten eines wählbaren Grenzwertes, wird die Notstromquelle über ein Relais zugeschaltet. Durch diese spezielle Maßnahme kann sowohl ein Kabelbruch als auch das langsame bzw. stetige Abnehmen des Versorgungsstroms überprüft werden.

Damit die Warnleuchte und/oder Warnsirene sowie die Notstromversorgung nicht bei dem gewollten Abschalten des Lasthebemagneten aktiviert wird, ist nach einer bevorzugten Ausführungsform vorgesehen, dass Sender und Empfänger nur aktiv sind, wenn der Magnet eingeschaltet ist und bis ca. 20 s nach dem Ausschalten des Magneten. Dazu weisen Sender und Empfänger Kondensatoren auf, die die notwendige elektrische Energie liefern. Es ist zu beachten, dass der Kondensator des Empfängers vor dem des Senders entladen sein muss. Dazu könnte der Kondensator des Empfängers eine kleinere Kapazität aufweisen, oder der Empfänger hat einen größeren Stromverbrauch als der Sender.

Weitere Details sind den Zeichnungen zu entnehmen. Es zeigen:
- Fig. 1: eine Prinzipskizze der Schaltung des erfindungsgemäßen Lasthebemagneten,
- Fig. 2: ein Spannungs-Zeit-Diagramm eines Hochleistungskondensators, der in periodischen Abständen wieder aufgeladen wird und
- Fig. 3: eine Prinzipskizze der Schaltung eines Lasthebemagneten mit Notstromversorgung und Warnleuchten.

Aus Fig. 1 ist die Netzstromquelle 10 ersichtlich, die im Regelbetrieb den Elektromagneten 11 (hier dargestellt als Widerstand) mit Strom versorgt. Zusätzlich sind mehrere in Reihe geschaltete Hochleistungskondensatoren 12 parallel zur Netzstromquelle 10 geschaltet, die beim Anfahren des Elektromagneten aufgeladen und über eine vorhandene Steuerschaltung 13 durch Umschaltung aktiviert werden. Sobald die Spannung aus der Netzstromquelle 10 unter einem vorgebbaren Wert absinkt, der dadurch bestimmt ist, dass bei Unterschreiten des Wertes die notwendige Tragkraft nicht mehr aufgebracht wird, entladen sich die Hochleistungskondensatoren, die dann je nach vorhandener Kapazität und Strombedarf des Elektromagneten mehrere Sekunden die für das Halten der Last notwendige Energie bereitstellen. Gleichzeitig wird bei einem Umschalten auf die Hochleistungskondensatoren 12 eine akustische Sirene 14 sowie eine Warnlampe 15 angesteuert, die anzeigen, dass ein Herabfallen der Last droht.

Fig. 2 zeigt an einem Hochleistungskondensator einen Spannungsverlauf. Während des Zeitraumes t₁ steigt die Spannung über den Kurvenverlauf 21 bis auf einen Maximalwert an, beispielsweise 2,5 V. Im Verlauf einer Zeit t₂ kann diese Spannung absinken (Kurve 22). Wird ein Minimalwert erreicht, wird über die Steuerschaltung 13 (siehe Kurve 23) der Hochleistungskondensator wieder aufgeladen. Dieser Vorgang kann gegebenenfalls periodisch so oft wiederholt werden, wie der Elektromagnet mit Netzspannung versorgt wird.

In Fig. 3 ist eine Prinzipskizze eines Lasthebemagneten 11 dargestellt, der mit der Netzstromquelle 10 verbunden ist. Parallel zu dem Stromkreis 31 ist eine Hochfrequenzsender 32 und ein Hochfrequenzempfänger 33 angeordnet. Der Sender 32 moduliert auf den Stromkreis ein Hochfrequenzsignal (Prüfsignal 34) von ca. 100 kHz, welches von dem Empfänger 33 empfangen wird. Solange der Empfänger 33 das Prüfsignal 34 empfängt, ist die Leitung in Ordnung, so dass die Notstromversorgung 12 von dem Netzstromkreis 31 getrennt ist. Für den Fall eines Kabelbruchs (beispielsweise an der Stelle 35), wird das Signal 34 nicht mehr auf den Stromkreis moduliert und der Empfänger empfängt das Prüfsignal nicht mehr. Sobald der Empfänger innerhalb einer Zeitspanne von ca. 20 ms kein Prüfsignal mehr registriert, wird über die Steuerungsschaltung 13 die Notstromquelle 12 zu dem Stromkreis 31 zugeschaltet und der Lasthebemagnet 11 wird für eine bestimmte Zeit mit Strom versorgt. Dabei wird gleichzeitig die Sirene 14 und die Warnleuchte 15 aktiviert, die das baldige Abstürzen der Last ankündigen. Damit Sender 32 und Empfänger 33 auch bei Stromausfall weiterhin funktionsfähig sind, weisen beide interne Stromquellen (nicht dargestellt) auf, die vorzugsweise Kondensatoren sind, wobei diese in den Netzteilen 36, 36' integriert sind.

Beim Einschalten des Lasthebemagneten wird das Netzteil 36. 36' aktiviert und versorgt Sender 32 und Empfänger 33 mit Energie. Gleichzeitig wird die Notstromquelle 12 (vorzugsweise ein oder mehrere Kondensatoren) aufgeladen, die den Lasthebemagneten nach Ausfall der Versorgungsspannung für mehr als 5 s, vorzugsweise 20 s, mit Energie versorgt. Gleichzeitig generiert der Mikroprozessor 37 ein Prüfsignal 34 von ca. 100 kHz, das in dem Signalverstärker 38 im Pegel angehoben wird. Durch den Frequenzfilter 39 gelangt das Signal auf die Versorgungsleitung 31 des Lasthebemagneten 11. Das Signal passiert den Frequenzfilter 39' des Empfängers 33 und wird im Signalverstärker 38' an den Pegel des Mikroprozessors 37' angepasst.

Wird innerhalb einer Zeitspanne von ca. 20 ms kein Prüfsignal 34 empfangen, wird das als Kabelbruch gewertet, so dass der Mikroprozessor 37' die Warnleuchte 14 und die Sirene 15 aktiviert. Darüber hinaus wird über das Relais 311 die Notstromversorgung 12 mit der Netzspannung 31 verbunden.

Damit beim Einschalten der Vorrichtung kein Fehlalarm ausgelöst wird, wird der Empfänger 33 erst mit einigen Millisekunden Verzögerung gegenüber dem Sender aktiviert. Auch beim gewollten Ausschalten muss eine Fehlalarmierung verhindert werden wozu vorgesehen ist, dass die Netzteile 36, 36' interne Kondensatoren (nicht dargestellt) aufweisen, die Sender 32 und Empfänger 33 eine bestimmte Zeit weiter mit Strom versorgen. Dabei ist darauf zu achten, dass die Stromversorgung des Empfängers vor der Stromversorgung des Senders aufhört.

Zum Testen der Schaltung weist der Sender 32 einen Testschalter 312 auf, mit dem die Erzeugung von Prüfsignalen 34 von dem Mikroprozessor 37 unterbrochen werden kann, so dass der Empfänger die Warnfunktion und die Notstromversorgung aktiviert.

Der Sender 32 und der Empfänger 33 können prinzipiell gleich aufgebaut sein, da wesentliche Bauteile identische sind, so dass sich beide nur durch ihre Software des Mikroprozessors 37, 37' unterscheiden.

Damit auch bei einem Spannungsabfall unter einem bestimmten Grenzwert die Notstromversorgung zugeschaltet wird, ist ein Amperemeter 313 in dem Stromkreis 31 integriert, der die Stromversorgung des Lasthebemagneten 11 überwacht. Auch das Amperemeter 313 ist mit dem Relais 311 verbunden, so dass die Notstromversorgung auch bei einer Unterversorgung gestartet wird.

Die Vorteile der erfindungsgemäßen Ausgestaltung bestehen insbesondere darin, dass mit einer Reihe von Hochleistungskondensatoren eine hohe Ladekapazität und Effizienz bereitgestellt werden kann. Hochleistungskondensatoren besitzen eine hohe Zyklenstabilität und eine gute Leistung (auch bei niedrigen Temperaturen). Gegenüber Akkumulatoren haben Hochleistungskondensatoren ein extrem geringes Gewicht, eine kleine Baugröße und eine hohe Zuverlässigkeit, die gegenüber Akkumulatoren eine höhere Gesamtleistung bereitstellen lässt. Ebenso ist die Lebensdauer von Hochleistungskondensatoren, die bis zu 1 Million Ladezyklen ohne Leistungsverlust durchlaufen können, größer als die von Batterien.

Zudem sind die Hochleistungskondensatoren robust, was sich im rauhen Elektromagnetbetrieb ebenso vorteilhaft auswirkt, wie die Tatsache, dass die Kondensatoren praktisch wartungsfrei sind. Durch die Hochleistungskondensatoren kann eine hohe Stromstärke im Gleichstrombetrieb schnell zur Verfügung gestellt werden, so dass bei Netzausfall praktisch eine unterbrechungsfreie Stromversorgung über eine gewisse Zeit, die von der Gesamtkapazität der verwendeten Hochleistungskondensatoren abhängt, gewährleistet ist.

## Patentansprüche

1. Lasthebemagnet mit einer bei einem Netzspannungsabfall oder bei einem Netzspannungsausfall wirksamen Notstromquelle (121), die aus einer Speichereinrichtung für die elektrische Ladung besteht, und mit einem Relais, mittels dessen die Notstromquelle mit der Netzspannung verbunden wird, wobei bei Aktivierung der Notstromquelle ein Warnsignal ausgelöst wird,
**dadurch gekennzeichnet, dass**
die Notstromquelle (121) aus einer Mehrzahl von parallel geschalteten Hochleistungskondensatoren (12), vorzugsweise Doppelschichtkondensatoren besteht und dass ein mit der Netzspannung (10) verbundener Sender eingerichtet ist, ein (hoch-)frequentes Prüfsignal auf die Netzspannung zu modulieren und ein mit der Netzspannung verbundener Empfänger mit dem Relais eingerichtet ist, dieses Prüfsignal zu empfangen und auszuwerten.

2. Lasthebemagnet nach Anspruch 1, **dadurch gekennzeichnet, dass** die Hochleistungskondensatoren (12) im oder am Lasthebemagnetgehäuse angeordnet sind.

3. Lasthebemagnet nach Anspruch 1 oder 2, **dadurch gekennzeichnet, dass** bei Abfall der Netzspannung (10) ein akustisches und/oder optisches Warnsignal (14, 15) ausgelöst wird.

4. Lasthebemagnet nach einem der Ansprüche 1 bis 3, **dadurch gekennzeichnet, dass** die Hochleistungskondensatoren (12) im Netzspannungsbetrieb aufgeladen oder bei einem Ladungsabfall wieder aufgeladen werden.

5. Lasthebemagnet nach einem der Ansprüche 1 bis 4, **dadurch gekennzeichnet, dass** Frequenzen von 50 bis 150 kHz, vorzugsweise 100 kHz, send- und empfangbar sind.

6. Lasthebemagnet nach einem der Ansprüche 1 bis 5, **dadurch gekennzeichnet, dass** der Sender (32) und der Empfänger (33) jeweils interne Notstromquellen, vorzugsweise Kondensatoren, aufweisen.

7. Lasthebemagnet nach einem der Ansprüche 1 bis 6, **gekennzeichnet durch** eine Sirene und/oder eine Warnleuchte (15) zur Erzeugung eines akustischen und/oder optischen Warnsignals, wobei die Sirene und/oder die Warnleuchte direkt auf dem Elektromagneten (11) angeordnet sind.

8. Verfahren zur Notstromversorgung eines Lasthebemagneten mit einer Netzspannung (10), einem Relais (311) und einer Notstromquelle (121), wobei bei Fehlern der Netzspannung die Notstromquelle (121) mittels des Relais (311) mit der Netzspannung verbunden wird,
**dadurch gekennzeichnet, dass**
ein Sender (32) ein (hoch-)frequentes Prüfsignal (34) auf die Netzspannung (10) moduliert, das von einem mit der Netzspannung (10) verbundenen Empfänger (33) empfangen und ausgewertet wird, und dass die Notstromquelle (121) mit der Netzspannung (10) verbunden wird, wenn der Empfänger (33) das zu empfangende Prüfsignal (34) nicht empfängt.

9. Verfahren nach Anspruch 8, **dadurch gekennzeichnet, dass** der Netzstrom mittels eines Amperemeters (313) permanent gemessen wird und bei Unterschreiten eines Grenzwertes die Notstromquelle (121) über das Relais (311) zugeschaltet wird.

10. Verfahren nach Anspruch 9, **dadurch gekennzeichnet, dass** ein akustisches und/oder optisches Signal erzeugt wird, wenn der Empfänger (33) das zu empfangende Prüfsignal (34) nicht empfängt oder, wenn das Amperemeter (313) die Unterschreitung des festgelegten Grenzwertes der Stromstärke misst.

## Claims

1. Lifting magnet comprising an emergency power source (121) effective during mains voltage drop or a mains voltage failure and having a storage device for electrical charge, and with a relay by which the emergency power supply is connected to the mains voltage, whereby a warning signal is triggered by the activation of the emergency power source,
**characterized in that**
the emergency power source (121) has a plurality of parallel connected high performance capacitors (12), preferably double-layer capacitors, and that a transmitter connected to the main voltage (10) is arranged to modulate a (high-)frequency test signal onto the main voltage and that a receiver connected to the main voltage and having the relay is arranged to receive and to evaluate this test signal.

2. Lifting magnet according to claim 1, **characterized in that** the high performance capacitors (12) are arranged in or on the lifting magnet housing.

3. Lifting magnet according to claim 1 or 2, **characterized in that** an acoustic and/or visual warning signal (14, 15) is triggered.

4. Lifting magnet according to one of the claims 1 to 3, **characterized in that** the high performance capacitors (12) are charged during line voltage operation or are recharged again after a charge drop.

5. Lifting magnet according to one of the claims 1 to 4, **characterized in that** frequencies between 50 and 150 kHz, preferably 100 kHz are transmittable and receivable.

6. Lifting magnet according to one of the claims 1 to 5, **characterized in that** the transmitter (32) and the receivers (33) each have internal emergency power supplies, preferably capacitors.

7. Lifting magnet according to one of claims 1 to 6, **characterized by** a siren and/or a warning lamp (15) for generating an acoustic and/or visual warning signal, whereby the sign and/or the warning lamp are arranged directly on the electromagnet.

8. Method for the emergency power supply of a lifting magnet comprising a mains voltage (10), a relay (311) and an emergency power source (121), whereby the emergency power source (121) is connected to the main voltage by the relay (311) in case of a failure of the main voltage,
**characterized in that**
a transmitter (32) modulates a (high-) frequency test signal (34) on the main voltage (10), said test signal being received and evaluated by a receiver (33) connected to the main voltage (10), and that the emergency power source (121) is connected to the main voltage (10) when the receiver (33) does not receive the test signal (34) to be received.

9. Method of claim 8, **characterized in that** the line current is measured continuously by an amperemeter (313) and the emergency power source (121) is connected by the relay (311) when a falling below a threshold value.

10. Method according to claim 9, **characterized in that** an acoustic and/or visual signal is generated when the receiver (33) does not receive the test signal (34) to be received or, whenever the amperemeter (313) detects a current falling below a defined threshold value.

## Revendications

1. Electroaimant de levage comprenant une source de courant de secours (121) qui est effective dans le cas d'une chute de tension de secteur ou dans le cas d'une absence de tension de secteur et qui se compose d'un dispositif de stockage pour la charge électrique, ainsi qu'un relais au moyen duquel ladite source de courant de secours est reliée à la tension de secteur, un signal d'alarme étant déclenché sur activation de la source de courant de secours,
**caractérisé par le fait que** la source de courant de secours (121) se compose d'une pluralité de condensateurs à haute performance (12) montés en parallèle, de préférence de condensateurs à double couche, et qu'un émetteur relié à la tension de secteur (10) est agencé pour moduler un signal test à (haute) fréquence sur la tension de secteur et qu'un récepteur relié à la tension de secteur et ayant le relais est agencé pour recevoir et évaluer ce signal test.

2. Electroaimant de levage selon la revendication 1, **caractérisé par le fait que** les condensateurs à haute performance (12) sont disposés à l'intérieur du ou sur le carter de l'électroaimant de levage.

3. Electroaimant de levage selon la revendication 1 ou 2, **caractérisé par le fait qu'**un signal d'alarme (14, 15) acoustique et/ou optique est déclenché dans le cas d'une chute de la tension de secteur (10).

4. Electroaimant de levage selon l'une quelconque des revendications 1 à 3, **caractérisé par le fait que** les condensateurs à haute performance (12) sont chargés en fonctionnement sur tension de secteur ou sont rechargés dans le cas d'une chute de tension.

5. Electroaimant de levage selon l'une quelconque des revendications 1 à 4, **caractérisé par le fait que** des fréquences comprises entre 50 et 150 kHz, de préférence de 100 kHz, peuvent être émises et reçues.

6. Electroaimant de levage selon l'une quelconque des revendications 1 à 5, **caractérisé par le fait que** ledit émetteur (32) et ledit récepteur (33) présentent chacun des sources de courant de secours internes, de préférence des condensateurs.

7. Electroaimant de levage selon l'une quelconque des revendications 1 à 6, **caractérisé par** une sirène et/ou une alarme lumineuse (15) pour générer un signal d'alarme acoustique et/ou optique, ladite sirène et/ou ladite alarme lumineuse étant disposées directement sur l'électroaimant (11).

8. Procédé d'alimentation électrique de secours d'un électroaimant de levage comprenant une tension de secteur (10), un relais (311) et une source de courant de secours (121), dans lequel, dans le cas de défauts de la tension de secteur, ladite source de courant de secours (121) est reliée au moyen dudit relais (311) à la tension de secteur,
**caractérisé par le fait qu'**un émetteur (32) module un signal test à (haute) fréquence (34) sur la tension de secteur (10), qui est reçu et évalué par un récepteur (33) relié à la tension de secteur (10), et que ladite source de courant de secours (121) est reliée à la tension de secteur (10) lorsque ledit récepteur (33) ne reçoit pas le signal test (34) à recevoir.

9. Procédé selon la revendication 8, **caractérisé par le fait que** le courant de secteur est mesuré en permanence au moyen d'un ampèremètre (313) et que, lorsqu'une valeur limite n'est pas atteinte, la source de courant de secours (121) est mise en circuit via ledit relais (311).

10. Procédé selon la revendication 9, **caractérisé par le fait qu'**un signal acoustique et/ou optique est généré lorsque ledit récepteur (33) ne reçoit pas le signal test (34) à recevoir ou lorsque ledit ampèremètre (313) mesure que la valeur limite déterminée n'a pas été atteinte.
